# EUROPÄISCHE PATENTSCHRIFT

(11) **EP 0 919 731 B1**
(45) Veröffentlichungstag und Bekanntmachung des Hinweises auf die Patenterteilung: **20.10.1999**
(21) Anmeldenummer: 97119591.2
(22) Anmeldetag: 08.11.1997
(51) Int. Cl.: F16B 2/24, E04B 9/20

(54) **Vorrichtung zur höhenverstellbaren kraftschlüssigen Befestigung an einer Stange, insbesondere für Deckenunterkonstruktionen**
Device for height adjustable force-fitting to a rod, particularly for a false ceiling
Dispositif pour la fixation à force à hauteur réglable sur une tige, en particulier pour un faux plafond

(43) Veröffentlichungstag der Anmeldung: 02.06.1999
(73) Patentinhaber: Vogl, Erich R., D-91448 Emskirchen (DE)
(72) Erfinder: Vogl, Erich R., D-91448 Emskirchen (DE)
(74) Vertreter: Schneck, Herbert, Dipl.-Phys., Dr.

(56) Entgegenhaltungen:
- EP-A- 0 652 337
- DE-A- 4 037 844
- DE-U- 9 415 043
- DE-U- 29 500 353
- US-A- 3 995 823

## Beschreibung

Die Erfindung richtet sich auf eine Vorrichtung zur höhenverstellbaren kraftschlüssigen Befestigung an einer Stange, insbesondere zur höhenverstellbaren Halterung abgehängter U-Profile oder Holzlatten für Deckenunterkonstruktionen, umfassend einen als Blechformteil ausgebildeten Grundkörper mit einem hiermit verbundenen, etwa U-förmigen ausgebauchten Halteteil, wobei sich die durch die Ausbauchung gebildeten U-Schenkel des Halteteils schräg nach oben bzw. unten von einem Mittelabschnitt wegerstrecken und jeweils ein Langloch aufweisen, welches die von der Stange bzw. dem Draht durchsetzt wird.

Eine ähnliche Vorrichtung ist beispielsweise aus DE 94 15 043 U1 bekannt. Eine besonders vorteilhaft ausgestaltete Vorrichtung sieht vor, daß das Halteteil als einstückig an den Grundkörper angeformte, etwa halbkreisförmige Ausbauchung ausgebildet ist. Eine solche Lösung ist aus DE 295 00 353 U1 bekannt. DE 40 37 844 zeigt eine ähnliche Vorrichtung mit in den Schenkeln eingelassenen, schlitzförmigen Öffnungen für die Aufnahme der Stange.

Hiervon ausgehend liegt der Erfindung die Aufgabe zugrunde, eine Vorrichtung der eingangs genannten Art so weiterzugestalten, daß sie einerseits leicht auf die vertikal herabhängenden Stangen auffädelbar ist und andererseits gleichwohl ein definierter Reibschluß erzielt wird, wobei dies mit einer einstückigen Konstruktion realisierbar sein soll.

Diese Aufgabe wird erfindungsgemäß dadurch gelöst, daß die beiden Langlöcher durch einen U-förmigen bzw. C-förmigen Verbindungsabschnitt verbunden sind, der breiter ist als die Stange.

Hierdurch ist es nicht mehr erforderlich, die Vorrichtung auf eine Stange aufzufädeln und zu diesem Zweck das freie Ende der Stange erst durch das obere und dann durch das untere Langloch zu führen und eine derart aufgefädelte Vorrichtung dann in eine U-Profil-Schiene einzudrehen. Vielmehr kann die Vorrichtung an dem abzuhängenden Teil, insbesondere also einer U-Profil-Schiene, vorab befestigt werden. Erst anschließend wird dann die Verbindung mit der jeweiligen Stange hergestellt, indem die Stange in die Verbindungsausnehmung eingeführt wird und dann durch die zu den Langlöchern führenden Querabschnitte in den Bereich der Langlöcher gelangt, welche sich senkrecht zu den Querabschnitten erstrecken. Die Verklemmung aufgrund der federnd ausgebildeten Ausbauchung erfolgt dann in herkömmlicher Weise. Genauso ist es leicht möglich, eine bereits hergestellte Verbindung zu Korrektur- bzw. Änderungszwecken wieder zu lösen.

Hierdurch wird die Arbeitsgeschwindigkeit beim Abhängen von Decken erheblich erhöht, wobei die an beiden Enden der Ausbauchung vorgesehenen Grifflaschen es in einfachster Weise es ermöglichen, den Krümmungsradius der Ausbauchung zu ändern und dementsprechend eine Spannung auf- oder abzubauen und hierdurch eine Höhenverstellung zu bewerkstelligen.

Nachfolgend wird die Erfindung anhand eines bevorzugten Ausführungsbeispiels in Verbindung mit der Zeichnung näher beschrieben. Dabei zeigen:
Fig. 1 eine Aufsicht auf eine erfindungsgemäße Vorrichtung und
Fig. 2 eine Seitenansicht derselben.

Eine in der Zeichnung dargestellte Vorrichtung weist einen aus Blech gestanzten Grundkörper 1 auf, dessen Unterteil 2 im Ausführungsbeispiel seitliche Ansätze 3 besitzt, die dazu bestimmt sind, unter die seitlichen Randwülste eines U-Profils, welches abgehängt werden soll, einzugreifen. Statt der dargestellten Ausführungsform könnte das Unterteil aber ebenso lediglich eine Bohrung aufweisen, um über Schrauben oder Nägel eine Holzlatte zu befestigen oder andere, an die abzuhängenden Teile angepaßte Ausgestaltungen aufweisen.

An der Oberseite des Grundkörpers 1 ist ein Halteteil 4 ausgebildet mit einer in Fig. 2 erkennbaren Ausbauchung 5 und einer sich an der Oberseite des Halteteils 4 anschließenden Grifflasche 6 sowie eine unterhalb des Halteteils 4 angeordnete ausgestanzte und ausgebogene Grifflasche 7.

Im Halteteil 4 sind zwei Langlöcher 8, 9 ausgebildet, deren jeweilige Enden kreisabschnittförmige Abrundungen 10 aufweisen, wobei der Krümmungsradius diese Abrundungen 10 dem Krümmungsradius bzw. Querschnittsradius einer Stange 11 (vgl. Fig. 2) aufweisen, an der die erfindungsgemäße Vorrichtung befestigt werden soll. Aufgrund der Federspannung der Ausbauchung 5, die durch eine Taillierung 12 einstellbar ist, werden die Langlöcher 8, 9 gegen die Stange 11 verspannt und es findet eine Fixierung statt, wobei durch Beaufschlagung der Grifflaschen 6 und 7 in Richtung der Pfeile 13, 14 mit Daumen und Zeigefinger einer Hand eine Entspannung und damit Höhenverstellung vorgenommen werden kann.

Die Besonderheit der erfindungsgemäßen Ausgestaltung liegt darin, daß die beiden Langlöcher 8, 9 die Ausbauchung 5 überbrückend über eine Verbindungsausnehmung 15 von U- bzw. C-förmiger Konfiguration verbunden sind.

Die Verbindungsausnehmung weist einen parallel zur Längsachse 16 verlaufenden Abschnitt 17 auf, der im Mittelbereich sich vergrößernd ausgebaucht ist und in seinen beiden schmalsten Abschnitten 18 eine etwas größere Breite aufweist als die Dicke der Stange 11. An den Abschnitt 17 schließen sich Querabschnitte 19 an, die im wesentlichen quer zur Längsachse 16 verlaufen und in die Langlöcher 8, 9 münden, jedoch nicht so lang sind wie die Langlöcher, so daß die erwähnten kreisabschnittförmigen Abschnitte 10 ausgebildet werden können.

Aufgrund der beschriebenen Verbindungsausnehmung 15 ist es möglich, die erfindungsgemäße Vorrichtung bzw. deren Halteabschnitt 4 in Richtung des Pfeils 20 in Fig. 2 auf die Stange 11 aufzuschieben, so daß die Stange 11 in den Abschnitten 18 zu liegen kommt, wobei dann eine kurze Querbewegung zur Überbrückung der Querabschnitte 19 vorgenommen wird, bis die Stange 11 in den Langlöchern 8, 9 zu liegen kommt. Bei dieser Bewegung hält die Hand der Bedienungsperson die Abschnitte 6 und 7 zwischen Daumen und Zeigefinger leicht gegeneinander verspannt, wobei durch ein Loslassen in der gewünschten Höhe dann eine Festlegung an der Stange 11 erfolgt.

## Patentansprüche

1. Vorrichtung zur höhenverstellbaren kraftschlüssigen Befestigung an einer Stange (11), insbesondere zur höhenverstellbaren Halterung abgehängter U-Profile oder Holzlatten für Deckenunterkonstruktionen, umfassend einen als Blechformteil ausgebildeten Grundkörper (1) mit einem hiermit verbundenen, etwa U-förmigen, ausgebauchten Halteteil (4), wobei sich die durch die Ausbauchung (5) gebildeten Schenkel des Halteteils (4) schräg nach oben bzw. unten von einem Mittelabschnitt wegerstrecken und jeweils ein Langloch (8, 9) aufweisen, welches von der Stange (11) bzw. dem Draht durchsetzt wird, **dadurch gekennzeichnet, daß** die Langlöcher (8, 9) durch eine C- bzw. U-förmige Verbindungsausnehmung (15) miteinander verbunden sind.

2. Vorrichtung nach Anspruch 1, **dadurch gekennzeichnet, daß** die Verbindungsausnehmung (15) einen Längsabschnitt (17) mit einem verbreiterten Mittelbereich aufweist.

3. Vorrichtung nach Anspruch 2, **dadurch gekennzeichnet, daß** sich am oberen und unteren Ende des Längsabschnittes (17) in die Langlöcher (8, 9) mündende Querabschnitte (19) anschließen, deren Breite kleiner ist als die Länge der Langlöcher (8, 9).

4. Vorrichtung nach Anspruch 1, **dadurch gekennzeichnet, daß** die Langlöcher (8, 9) an ihren Längsenden durch kreisabschnittförmige Abschnitte (10) begrenzt sind, deren Krümmungsradius dem Querschnittsradius der Stange (11) entspricht.

## Claims

1. A device for non-positive adjustable-height attachment to a rod (11), in particular for the adjustable-height mounting of intercalated U-shaped sections or wood laths for false ceilings, comprising a base body (1) in the form of a sheet preform which has an approximately U-shaped, bulged holding member (4) connected thereto, the legs of the holding member (4), which are formed by the bulging (5), inclining upwards or downwards away from a central portion, each having an oblong hole (8, 9) through which passes the rod (11) or wire, **characterized in that** the oblong holes (8, 9) are connected to each other by a C- or U-shaped connecting recess (15).

2. A device according to claim 1, **characterized in that** the connecting recess (15) comprises a longitudinal section (17) with an enlarged central portion.

3. A device according to claim 2, **characterized in that** transverse sections (19) adjoin the upper and lower end of the longitudinal section (17), opening into the oblong holes (8, 9) and having a width which is less than the length of the oblong holes (8, 9).

4. A device according to claim 1, **characterized in that** the oblong holes (8, 9) are defined at their lengthwise ends by sections (10) in the shape of a segment of a circle, the radius of curvature of which corresponds to the radius of cross section of the rod (11).

## Revendications

1. Dispositif pour la fixation de force ou par adhérence, réglable en hauteur, sur une tige (11), en particulier pour la fixation réglable en hauteur de profilés en U ou de lattes de bois suspendues pour des structures de type faux plafond comprenant un corps de base (1) conçu comme élément préformé en tôle avec une partie de retenue (4) convexe sensiblement en forme de U, raccordée à celui-ci, les branches de la partie de retenue (4) formées par la convexité (5) s'étendent obliquement vers le haut ou vers le bas d'une section médiane et comportent respectivement un trou oblong (8,9) qui est traversé par la tige (11) ou par le fil, caractérisé en ce que les trous oblongs (8,9) sont raccordés entre eux par un évidement de liaison (15) en forme de C ou de U.

2. Dispositif selon la revendication 1, caractérisé en ce que l'évidement de liaison (15) présente une section longitudinale (17) avec une zone médiane élargie.

3. Dispositif selon la revendication 2, caractérisé en ce qu'au niveau de l'extrémité supérieure et de l'extrémité inférieure de la section longitudinale (17) sont raccordées des sections transversales (19) débouchant dans des trous oblongs (8,9), sections transversales dont la largeur est inférieure à la longueur des trous oblongs (8,9).

4. Dispositif selon la revendication 1, caractérisé en ce que les trous oblongs (8,9) sont limités sur leurs extrémités longitudinales (8,9) par des sections en forme de segments de cercle (10) dont le rayon de courbure correspond au rayon de section transversale de la tige (11).
